# EUROPÄISCHE PATENTSCHRIFT

(11) **EP 0 465 916 B1**
(45) Veröffentlichungstag und Bekanntmachung des Hinweises auf die Patenterteilung: **10.05.1995**
(21) Anmeldenummer: 91110445.3
(22) Anmeldetag: 25.06.1991
(51) Int. Cl.: B65H 31/30, B65H 31/32

(54) **Fördereinrichtung für Lageneinheiten**
Conveying device for stapled units
Dispositif de convoyage pour unités en couches

(30) Priorität: 13.07.1990 DE 4022350
(43) Veröffentlichungstag der Anmeldung: 15.01.1992
(73) Patentinhaber: bielomatik Leuze GmbH + Co, D-72639 Neuffen (DE)
(72) Erfinder: Seefeldt, Joachim, W-7442 Neuffen (DE)
(74) Vertreter: Patentanwälte Ruff, Beier, Schöndorf und Mütschele

(56) Entgegenhaltungen:
- DE-A- 2 323 432
- DE-A- 2 708 131
- DE-A- 3 220 095
- DE-A- 3 642 259
- DE-A- 3 922 803
- DE-C- 2 010 153
- FR-A- 2 456 063
- GB-A- 2 012 247

## Beschreibung

Die Erfindung betrifft eine Fördereinrichtung nach dem Oberbegriff des Patentanspruches 1. Sie dient dazu, Lageneinheiten bzw. flächige Blattlagen, die einzeln oder mehrfach bündig aufeinander liegen, als Lagenstapel zu fördern, zusammenzutragen bzw. weiteren Behandlungen zuzuführen.

Bei der Papierverarbeitung werden zweckmäßig eine Mehrzahl aufeinanderliegender Papierbahnen zunächst mit Längsschneidern gemeinsam in mehrere formathaltige Nutzenbreiten unterteilt, dann mit einem Querschneider in einzelne, nebeneinander laufende Blattlagen aufgeteilt, ggf. weiteren Bearbeitungen zugeführt und schließlich nebeneinander zu Lagenstapeln aufgeschichtet, die meist etwa eine Anzahl von etwa 500 Einzellagen haben und Ries genannt werden. Diese über die Breite der Papierbahnen nebeneinander liegenden Lagenstapel können dann mit einem Antransport zur Übergabestation eines Querförderers überführt und zu einer Verpackungsmaschine oder dgl. abtransportiert werden.

Z.B. können die Lagenstapel mit einem Zangenförderer am in Antransportrichtung vorderen Ende gegriffen, auf einen absenkbaren Hubtisch gezogen, ggf. zu größeren Gesamtstapeln aufgeschichtet und dann abtransportiert werden. Dadurch ist ein sehr schnelles Arbeiten möglich. Es hat sich jedoch gezeigt, daß die Arbeitsgeschwindigkeit der zuliefernden Papierverarbeitungsmaschine weiter gesteigert werden konnte, weshalb das Bedürfnis nach einer entsprechenden Kapazitätssteigerung solcher Fördereinrichtungen besteht.

Die FR-A-2 456 063 zeigt eine Fördereinrichtung, in welcher quer zur Antransportrichtung nur jeweils ein Lagenstapel zugeführt, also nicht mehrnutzig gearbeitet wird, und außer einer Hub- und Senkbewegung keine zur Antransportrichtung querliegende Weiterförderung vorgesehen ist.

Die DE-A-3 220 095 zeigt einen einnutzigen Antransport von Lagenstapeln und einen quer dazu gerichteten Abtransport von einer einzigen Übergabestation.

Die DE-C-2 010 153 zeigt eine Einrichtung, bei welcher Folienbeutel in einnutziger Zuführung auf zwei hintereinander liegenden Querförderern zu Stapeln aufgeschichtet werden.

Die DE-A-2 323 432 zeigt eine Vorrichtung, bei welcher einnutzig zugeführte Blattlagen auf zwei hintereinander liegenden Querförderern zu Lagenstapeln aufgeschichtet, diesen Querförderern jedoch einnutzig sowie nur einzeln zugeführt werden.

Beim Gegenstand der DE-A-2 708 131 werden die Lagenstapel aus einer Sammelstation gestaffelt entnommen, und an die hierfür vorgesehene Umlenkstation schließen seitlich zwei Querförderer an, so daß in der Umlenkstation zwei unterschiedliche, quer zueinander wirkende Fördersysteme erforderlich sind.

Der Erfindung liegt des weiteren die Aufgabe zugrunde, eine Fördereinrichtung der genannten Art zu schaffen, bei welcher Nachteile bekannter Ausbildungen vermieden sind und die insbesondere eine weitere Erhöhung der Arbeitsgeschwindigkeit und/oder unterschiedliche weitere Behandlungen der übergebenen Lagenstapel auf einfache Weise ermöglicht.

Erfindungsgemäß wird die Ausbildung nach Patentanspruch 1 vorgeschlagen. Zweckmäßig sind auch Mittel vorgesehen, um mindestens eine Lageneinheit von ggf. nebeneinander ankommenden Lageneinheiten an wenigstens einer zugehörigen Übergabestation vorbei und über diese hinaus zu fördern, unabhängig davon, ob diese Übergabestation bereits mit einem oder mehreren Lagenstapeln besetzt ist oder nicht. Diese zu umgehende Übergabestation wird meist diejenige sein, die in Antransportrichtung vom Lagenstapel zuerst erreicht wird. Dadurch ist es möglich, den jeweiligen Lagenstapel wahlweise mit denselben Mitteln zum Antransport entweder in dieser Übergabestation abzulegen oder zu anderer Verwendung darüberhinaus, z.B. in eine weitere Übergabestation zu fördern und dann dort abzulegen. Es hat sich nämlich gezeigt, daß der Arbeitstakt eines Abtransportes, insbesondere wenn es sich um Lagenstapel handelt, nicht ohne weiteres so gesteigert werden kann wie der Arbeitstakt der zuliefernden Verarbeitungsmaschine und der Antransport, weil bei zu hohen Abtransportgeschwindigkeiten die Neigung besteht, daß durch Luftströmung oder dgl. obere Einzellagen abgehoben oder durch zu hohe Beschleunigungen Lagenstapel windschief werden. Dieser Nachteil ergibt sich auch, wenn von einem Längsförderer zwei Querförderer so wegführen, daß die in Richtung des Längsförderers zweite Übergabestation nur mit einem Lagenstapel belegt wenden kann, wenn die erste Übergabestation frei ist; in diesem Fall werden nämlich in Richtung der Längsförderung aufeinaderfolgende Lagenstapel nacheinander paarweise in den Bereich der Querförderer gebracht und dann quer abtransportiert.

Erfindungsgemäß wird demgegenüber immer nur der vorderste bzw. werden die nebeneinander liegend vordersten Einzelstapel vom Antransport übernommen und in Richtung zur Übergabestation gefördert. Um hierbei auf aufwendige Konstruktionen von Fördereinrichtungen verzichten zu können, treibt der Antransport den jeweiligen Lagenstapel nicht wie ein Bandförderer oder dgl. durch eine bewegbare Laufbahn an, sondern der Antrieb ist durch von der ggf. stationären Laufbahn getrennte Fördermittel gebildet, die an der Lageneinheit im wesentlichen über deren Höhe angreifen und vorzugsweise wenigstens teilweise oberhalb der Laufbahn liegen.

Um zur Umgehung der jeweiligen Übergabestation mit der Lageneinheit keine oder höchsten unwesentlich verlängerte Umgehungsstrecken zurücklegen zu müssen, wird der Lagenstapel zweckmäßig über die jeweilige Übergabestation hinweg bzw. durch diese hindurch gefahren. Der Antransport kann daher eine ggf. reversierende Linearbewegung ausführen, die vorzugsweise in einer oder beiden entgegengesetzten Richtungen geradlinig ist, so daß eine sehr einfache Ausbildung möglich ist. Hierzu liegen zweckmäßig zwei oder mehr Übergabestationen in Richtung des Antransportes im wesentlichen fluchtend hintereinander, so daß in jeder beliebigen dieser Übergabestationen die antransportierte Lageneinheit abgelegt werden kann. Die Lageneinheit braucht dabei zur Umgehung weder in Höhenrichtung noch in seitlicher Richtung auf einem Umgehungsbogen geführt zu werden.

Die Umgehung ist besonders einfach, wenn in Richtung des Antransportes hintereinanderliegende Übergabestationen über im wesentlichen geradlinige, ebene und/oder horizontale Laufbahnen für die Lageneinheiten miteinander verbunden sind bzw. wenn die Auflage der jeweiligen Übergabestation während des Betriebes über eine Steuereinrichtung um ein Maß heb- und senkbar ist, das mindestens so groß oder mehrfach größer wie die Höhe der jeweiligen Lageneinheit ist. Dadurch kann die jeweilige Übergabestation einen höhenveränderbaren Ablageschacht mit feststehender Oberseite bilden, der einfach zu überfahren ist.

Eine besonders vorteilhafte Weiterbildung besteht darin, daß auf bzw. über die Oberseite der jeweiligen Übergabestation oder die in dieser liegende Lageneinheit eine Laufbrücke bewegbar ist, auf welcher die Lageneinheit, die diese Übergabetation überfahren soll, laufen kann. Diese Laufbrücke kann die Übergabestation in der Überfahrstellung vollständig oder nur teilweise bzw. rost- oder gitterartig überdecken, wobei sie zweckmäßig an mindestens eine derjenigen Begrenzungen der Übergabestation im wesentlichen lückenlos anschließt, die quer zur Richtung des Antransportes liegen. Die Laufbrücke hält die darunter liegende Auflage bzw. die darunter liegende Lageneinheit gegenüber der überfahrenden Lageneinheit berührungsfrei.

Für die Bewegung mindestens eines Brückenteiles der Laufbrücke zwischen seiner Überfahrstellung und einer die Übergabestation freigebenden Ruhestellung ist einer quer zur Richtung des Antransportes liegenden Bewegungsrichtung eine dazu annähernd parallele Bewegungsrichtung vorzuziehen. Wird der Brückenteil von der in Richtung des Antransportes zuerst von der Lageneinheit erreichten Seite der Übergabestation her ausgefahren, so kann er durch entsprechende Steuermittel etwa synchron mit der auf ihm liegenden Lageneinheit in Richtung des Antransportes bewegt werden, so daß eine sehr schonende Behandlung der Lageneinheit gegeben ist. Gleichzeitig oder vor Erreichen durch die überfahrende Lageneinheit kann auch von der gegenüberliegenden Seite ein Brückenteil ausgefahren werden. Die Laufbrücke bzw. mindestens ein Brückenteil braucht dadurch nicht über die gesamte zugehörige Erstreckung der Übergabestation, sondern nur über eine Teilstrecke gefahren zu werden, die annähernd gleich groß wie oder kleiner als diese gesamte Erstreckung sein kann.

Insbesondere wenn aufeinanderfolgend benachbarte Übergabestationen einen verhältnismäßig kleinen Abstand voneinander haben, der z.B. nur etwa in der Größenordnung der zugehörigen Erstreckung einer Übergabestation liegt oder demgegenüber kleiner ist, kann die Laufbrücke bzw. ein Brückenteil nur durch Verschiebung wahlweise über jede dieser beiden Übergabestationen bewegt werden.

Ist bzw. sind mindestens eine bis alle Übergabestationen einer Antransportlinie als Sammelstationen zum Aufeinanderstapeln aufeinanderfolgend antransportierter Lageneinheiten ausgebildet, von denen mindestens eine eine Auflage aufweist, die unabhängig von mindestens einer weiteren Übergabestation heb- und senkbar ist, so sind zahlreiche unterschiedliche Arbeitsweisen möglich. Z.B. können aufeinanderfolgende Übergabestationen abwechselnd mit Lageeinheiten angefahren werden.

Ferner können in einer näher beim Anfang des Antransportes liegenden und/oder einer darauffolgenden Übergabestation Einzellagen zu höheren Gesamtstapeln von beispielsweise 2500 Blatt oder mehr aufgeschichtet werden. In einer Übergabestation kann auch nur jeweils eine einzige Lageneinheit abgelegt und dann abtransportiert werden, während in einer weiteren, insbesondere nachfolgenden Übergabestation Lageneinheiten aufeinandergeschichtet und dann erst abtransportiert werden.

Auch ist eine abwechselnd unterschiedlich hohe Beladung aufeinanderfolgender Übergabestationen möglich. In jedem Fall steht für den Abtransport aus einer Übergabestation trotz Weiterarbeitens des Antransportes diejenige Zeit zur Verfügung, die zur Beladung einer weiteren Übergabestation mit mindestens einer Lageneinheit benötigt wird. Es hat sich gezeigt, daß dadurch der Ausstoß einer Verarbeitungsmaschine, der etwa alle sechs Sekunden eine Reihe quer zur Antransportrichtung nebeneinander liegender Lageneinheiten beträgt, die am Anfang des Antransportes übernommen werden müssen, ohne gesonderten Zwischenspeicher bewältigt werden kann, da der Förderer selbst mit den abwechselnd ruhenden und transportierenden Übergabestationen einen solchen Speicher bildet. Wäre dieser Zwischenspeicher nur durch zwei im Bereich derselben Übergabestation übereinander bewegbare, heb- und senkbare Auflagen gebildet, könnte zwar während des Abtransportes des unteren Stapels darüber mindestens eine weitere Lageneinheit abgelegt werden, jedoch müßte dann die obere Auflage im wesentlichen über die gesamte Länge der dicht durch Greifer gesicherten Lageneinheit wieder herausgezogen werden, was bei Stapeln zu Verschiebungen zwischen den Einzellagen führen kann. Ferner wäre eine solche Ausbildung meist verhältnismäßig kompliziert im Aufbau und würde hinsichtlich der Abstützung bei großen, mehrnutzigen Tragbreiten Schwierigkeiten mit sich bringen. Auch die beschriebenen Wechselbetriebe wären nur sehr schwierig möglich, und es ergäbe sich eine größere Bauhöhe.

Anstatt der oder zusätzlich zur beschriebenen Ausbildung kann die Aufgabe auch dadurch gelöst werden, daß Mittel vorgesehen sind, mit welchen die jeweils zugeführte Lageneinheit bis zur genauen Ausrichtung gegenüber der Übergabestation bzw. einer in dieser bereits vorhandenen Lageneinheit an der Unterseite abgestützt werden kann. Diese Mittel sind zweckmäßig so ausgebildet, daß sie nach dem Antransport jeder einzelnen Lageneinheit sofort wieder zurückgezogen und nicht auf ihnen mehrere Lageneinheiten übereinander gestapelt werden; sie sind insofern im wesentlichen synchron mit dem Takt des Antransportes gesteuert, sofern dieser Antransport in der zugehörigen Übergabestation ablegt.

Anstatt diese Abstützmittel so auszubilden, daß sie die zu übernehmende Lageneinheit an der gesamten Unterseite abstützen, ist bevorzugt eine Anordnung vorgesehen, bei welcher die Lageneinheit zumindest gegen Ende der Ausrichtung gegenüber der Übergabestation nur an zwei gegenüberliegenden Randbereichen und dazwischen nicht unterstützt wird. Ein durch eine Förderzange ziehend gegriffener Randbereich kann dabei schmaler als der gegenüberliegende, nur an der Unterseite abgestützte Randbereich sein, dessen Breite etwa der Hälfte der zugehörigen Lagenerstreckung entsprechen oder demgegenüber kleiner sein kann. Die aufeinanderliegenden Einzellagen der Lageneinheit werden dadurch in ihrer bündigen Lage gesichert gehalten, berührungsfrei über die Auflage der Übergabestation bewegt, wonach durch Zurückziehen der nur an der Unterseite der Lageneinheit wirkenden Abstützung zuerst dieser zugehörige Randbereich auf die Auflage abgelegt wird. Erst danach wird die Greif- bzw. Zangenhalterung geöffnet und entgegengesetzt zurückgezogen, so daß auch dieser Randbereich abgelegt wird.

Ist die nur an der Unterseite wirkende Abstützung dünn plattenförmig und frei von Laufrollen, Laufbändern oder dgl. über ihre Dicke im wesentlichen einteilig, so kann sie eine Dicke von nur wenigen Millimetern haben. Außerdem kann sie in Stützstellung frei auskragend auf der Oberseite der Auflage bzw. der obersten Lageneinheit abgestützt werden, ohne im seitlichen Bereich bis zu ihrem vorderen Ende gegenüber dem Einrichtungsgestell abgestützt sein zu müssen. Sie kann aber auch durch einen Spaltabstand gegenüber der Auflage bzw. der Oberseite der bereits übergebenen Lageneinheit im wesentlichen berührungsfrei gehalten werden.

Die Mittel zum gleitenden Überfahren einer Übergabestation können die Mittel zur gleitenden Abstützung einer nachfolgenden Übergabestation bilden und dadurch wechselweise mit einem Ende als Laufbrücke und mit dem anderen Ende als Stützbrücke oder obere Abschirmung für die abgelegten Lageneinheiten wirken.

Gemäß dem erfindungsgemäßen Verfahren werden Lageneinheiten wahlweise aufeinanderfolgend an gesonderte Übergabestationen abgegeben bzw. von diesen gesondert abtransportiert. Dadurch können diese Arbeitsabläufe günstig z.B. dergestalt miteinander verzahnt werden, daß abwechselnd eine Übergabestation beladen und aus der anderen abtransportiert wird. Der Antransport erfolgt dabei in einer Transportebene, die durch die Unterseite der Lageneinheit während des Antransportes definiert ist. Die Übergabe erfolgt in eine Auflageebene, die durch die Unterseite der Lageneinheit nach der Übergabe definiert ist und durch die Auflageebene der Übergabestation bzw. die Oberseite einer bereits auf der Auflageebene liegenden Lageneinheit gebildet ist. Bei nicht belegter Übergabestation kann deren Auflageebene während des Überfahrens mit einer Lageneinheit etwa in der Transportebene liegen; ist diese Auflageebene jedoch durch das Förderband eines Querförderers gebildet, so liegt sie zweckmäßig geringfügig vertieft, so daß sie von der überfahrenden Lageneinheit nicht oder nur unwesentlich berührt wird. Dies gilt auch für den Fall, daß eine bereits übergebene Lageneinheit überfahren wird.

Diese und weitere Merkmale gehen außer aus den Ansprüchen auch aus der Beschreibung und den Zeichnungen hervor, wobei die einzelnen Merkmale jeweils für sich allein oder zu mehreren in Form von Unterkombinationen bei einer Ausführungsform der Erfindung und auf anderen Gebieten verwirklicht sein und vorteilhafte sowie für sich schutzfähige Ausführungen darstellen können, für die hier Schutz beansprucht wird. Ausführungsbeispiele der Erfindung sind in den Zeichnungen dargestellt und werden im folgenden näher erläutert. In den Zeichnungen zeigen:
- Fig. 1: eine erfindungsgemäße Fördereinrichtung an einer Verarbeitungsmaschine,
- Fig. 2: die Fördereinrichtung im Längsschnitt,
- Fig. 3: einen Teil der Fördereinrichtung im Horizontalschnitt und
- Figuren 4 bis 6: weiteren Ausführungsformen der Fördereinrichtung in Draufsicht.

Die Fördereinrichtung 1 ist am Ende einer Papier-Verarbeitungsmaschine 2 angeordnet, die von Papierrollen einer Bahnenzuführung 3 mit aufeinanderliegenden Papierbahnen versorgt wird. Ein Längsschneider 4 der Verarbeitungsmaschine 2 schneidet die Papierbahnen abfallfrei in formathaltige Längsstreifen, die dann mit einem Querschneider 5 in nebeneinander laufende Teilstapel unterteilt werden. Weitere Stationen 6, die z.B. dem Ausschleusen fehlerhafter Lagen, der Überlappung hintereinander laufender Lagen und dem Aufeinanderschichten von Teillagen zu Lageneinheiten dienen, werden im folgenden durchlaufen. Am Ende dieser Stationen erreicht jeweils eine Reihe von nebeneinanderlaufenden Lageneinheiten die Ausgabe-station der Verarbeitungsmaschine, an welcher sie von der Fördereinrichtung 1 übernommen werden.

Die Übernahme erfolgt durch einen Antransport 8, der alle nebeneinanderliegenden Lageneinheiten zweckmäßig gleichzeitig und synchron in Fortsetzung der Bewegungsrichtung der Verarbeitungsmaschine 2 an Übergabestationen 9, 10 übergibt, die in dieser Richtung hintereinander liegen und jeweils eine Anzahl von nebeneinanderliegenden Übergabestellen aufweisen, die der Anzahl der nebeneinanderliegenden Lageneinheiten entspricht. Aus den Übergabestationen 9, 10 werden die Lageneinheiten unabhängig voneinander über Abtransporte 11, 12 z.B. an gesonderte Banderollier- bzw. Verpackungseinrichtungen weitergefördert. Die nebeneinander in jeweiligen Übergabestationen 9 bzw. 10 gleichzeitig liegenden Lageneinheiten können dabei alle gemeinsam oder einzeln bzw. in Gruppen zu mehreren in einer oder in entgegengesetzten Richtungen abtransportiert werden.

Zur Übernahme der jeweiligen vordersten Lageneinheit aus der Ausgabestation 7 ist ein Förderer 13 vorgesehen, der sämtliche nebeneinander liegenden Lageneinheiten einer quergeschnittenen Reihe gleichzeitig erfaßt und dann in Richtung zur ersten Übergabestation 9 fördert und nicht diese Lageneinheiten einzeln oder in Gruppen zu mehreren mit unabhängig voneinander bewegbaren Einzelförderern übernimmt. Der Förderer 13 weist eine oberhalb der Übergabestationen 9, 10 liegende Führung und einen Antrieb 15 auf, welcher z.B. über einen Zahnriementrieb nebeneinanderliegende Greifer für die Lageneinheiten hin- und hergehend geradlinig entlang der Führung 14 bewegt. Sämtliche Greifer 16, die zweckmäßig pneumatisch betätigt sind, können an einem gemeinsamen Sockel 17 angeordnet sein, der zweckmäßig gegenüber einem an der Führung 14 gelagerten Laufwagen um eine zur Förderebene etwa parallele und zur Förderrichtung etwa rechtwinklige, oberhalb der Greifer 16 liegende Achse schwenkbar gelagert ist. Bei Bewegung in Förderrichtung und eventuellem Auftreffen eines Greifers 16 auf einen zu großen Widerstand, wird der Sockel 17 entgegen der Kraft einer rastenden Überlastsicherung freigegeben und um die Schwenkachse 18 entgegen Förderrichtung und nach oben schwenkend freigegeben; ein dadurch betätigter Kontakt setzt die Fördereinrichtung still. Der Antrieb 15 ist mit einer drehmomentabhängig arbeitenden Überlastsicherung versehen, die ausrückt, wenn die Greifer 16 bei der Bewegung entgegen Förderrichtung auf einen zu großen Widerstand stoßen. Der hängend in der Schwenkachse 18 gelagerte Sockel 17 kann mit einem darunter liegenden, durch eine Rolle oder dgl. gebildeten Läufer 19 auf einer Laufschiene abgestützt sein, von welcher der Läufer 19 beim Ausschwenken des Sockels 17 abhebt.

Zumindest in den Bereich jeder Übergabestation, auf welche in Richtung des Antransportes eine weitere Übergabestation folgt, ist eine Laufbrücke 20 bzw. 21 bewegbar, über welche der Förderer 13 die jeweils übernommenen Lageneinheiten so hinwegfördern kann, daß entweder die zugehörige Übergabestation 9 überfahren oder die zugehörige Übergabestation 10 deckungsgleich angefahren werden kann.

Die Fördereinrichtung 1 weist ein Gestell 22 mit zwei seitlichen Wangen 23 auf, an deren einander zugekehrten Innenseiten der Laufwagen des Förderers 13 und die Läufer 19 sowie die Laufbrücken 20, 21 geführt sind. Jeder Übergabestation 9 bzw. 10 ist mindestens ein Querförderer 24 bzw. 25 zugeordnet, der eine oder beide Wangen 23 durchsetzt und im wesentlichen unterhalb der gemeinsamen, etwa horizontalen Laufebene der Laufbrücken 20, 21 liegt. Die Querförderer 24, 25 sind mit gesonderten Hubeinrichtungen 26, 27 unabhängig voneinander heb- und senkbar an Hubführungen 28, 29 gelagert, die seitlich an voneinander abgekehrten Seiten der Querförderer 24, 25 liegen. Jeder Hubeinrichtung ist ein gesondert steuerbarer Hubantrieb 30 bzw. 31 zugeordnet, der durch einen mechanischen oder einen druckmittelbetriebenen Antrieb gebildet sein kann und zweckmäßig ebenfalls nicht zwischen den einander zugekehrten Seiten der Hubeinrichtungen, sondern unterhalb von diesen und/oder an deren voneinander abgekehrten Seiten vorgesehen ist.

Jede Übergabestation 9, 10 bzw. deren Querförderer 24 bzw. 25 bildet eine abstützende Auflage 32, 33 für die zu übergebenden Lageneinheiten. Jede Auflage ist durch das obere Trum eines gesonderten Förderbandes 34, 35 gebildet, das über eine Bandführung 36 bzw. 37 läuft, welche mit der zugehörigen Hubeinrichtung 26 bzw. 27 heb- und senkbar ist. Jedem Förderband ist ein gesonderter Bandantrieb 38 bzw. 39 zugeordnet, der zweckmäßig auf der von der benachbarten Bandführung 37 abgekehrten Seite her antreibt und an dieser Seite liegt. Dadurch können die beiden Bandführungen 36, 37 von der jeweiligen Führungs- und Antriebsseite aus quer zur zugehörigen Förderrichtung frei ausragen, so daß die Förderbänder 34, 35 vom Bereich zwischen den Querförderern 24, 25 her leicht abgezogen und ausgewechselt werden können.

Der Antransport 8 bestimmt eine Förder-Richtung 40, und der durch die Querförderer 24, 25 gebildete Abtransport 11, 12 bestimmt eine quer- bzw. rechtwinklig dazu und ebenfalls etwa horizontal liegende Abtransport-Richtung 41. Beide bzw. alle Querförderer 24, 25 können etwa parallel zueinander, jedoch ggf. in unterschiedlichen Ebenen, fördern. Der Abtransport erfolgt aus den Übergabestationen durch fensterartige Durchtritte 42, 43 der Wangen 23 hindurch, die nur in einer Wange oder in beiden Wangen vorgesehen sein können. Jede Übergabestation kann somit nach mindestens zwei Richtungen abtransportieren.

Die Laufbrücke 20 der näher zur bzw. am nächsten bei der Ausgabestation 7 liegenden Übergabestation 9 ist durch zwei einander gegenüberliegende Brückenteile 44, 45 gebildet, die gegeneinander in eine in Fig. 2 strichpunktiert angedeutete Überfahrstellung so bewegt werden können, daß sie entweder ineinander verzahnen bzw. aneinander anstoßen oder etwa gleich weit frei vorstehend in einem verhältnismäßig kleinen Abstand voneinander liegen. Jede Übergabestation 9 bzw. 10 ist schachtartig an ihren zur Richtung 40 querliegenden Seiten von etwa vertikalen Begrenzungen 46, 47 bzw. 48, 49 begrenzt, deren lichter Abstand dem Format der Lageneinheiten entspricht. Mindestens eine, insbesondere die jeweils in Richtung 40 zweite Begrenzung 47 bzw. 49 ist mit einer Stelleinrichtung 50 bzw. 51 etwa in Richtung 40 auf unterschiedliche Formate justierbar, wobei beide Begrenzungen 47, 49 synchron über einen gemeinsamen Stellantrieb justierbar sein können. Beide oder alle Querförderer, Begrenzungen und/oder Laufbrücken können außerdem an einem Träger vorgesehen sein, der etwa in Richtung 40 gegenüber dem Gestell 22 bzw. den Durchtritten 42, 43 sowie dem Förderer 13 justierbar ist.

Jeder Brückenteil 44, 45 ist mit einer gesonderten Stelleinrichtung 52, 53 etwa in Richtung 40 hin- und hergehend über eine Steuereinrichtung verstellbar und festsetzbar. Der Brückenteil 44 weist einen feststehenden, annähernd bis zur Ausgabestation 7 reichenden Teil und einen mit der Stelleinrichtung 52 verstellbaren Teil auf, der in der Ausgangslage mit der Begrenzung 46 etwa bündig abschließt und unmittelbar an deren Oberseite liegt. Aus dieser Ausgangsstellung kann dieser Teil des Brückenteiles 44 in Richtung 40 berührungsfrei über einen Teil der Breite der Auflage 32 gleitend verschoben werden. Zu diesem Zweck ist der verschiebbare Teil an einem darunterliegenden, durch einen Querbalken an der Außenseite der Begrenzung 46 gebildeten Wagen 54 angeordnet, der an Innenseiten der Wangen 23 in Führungen 55 geführt und mit in deren Bereich liegenden Antrieben 56, z.B. Arbeitszylindern, gesteuert verschiebbar ist. Ein entsprechender, unterhalb des als Ganzes verschiebbaren Brückenteiles 45 liegender Wagen 57 bzw. Querbalken ist in etwa in gleicher Höhe liegenden Führungen 58 mit Antrieben 59 unabhängig vom Brückenteil 44 in und entgegen Richtung 40 verschiebbar gelagert sowie ebenfalls mit dem zugehörigen Brückenteil 45 fest verbunden. Dieser Wagen 57 liegt in der Lücke zwischen den Begrenzungen 47, 48 und an der Unterseite des Brückenteiles 45. Unmittelbar darunter kann sich die Führung der Stelleinrichtung 50 befinden.

Jeder Brückenteil 44 bzw. 45, der gleichzeitig eine Laufbahn zwischen der Ausgabstation 7 und der Übergabestation 9 bzw. zwischen den beiden in Richtung 40 fluchtend aufeinanderfolgenden Übergabestationen 9, 10 bildet, weist nutförmige, sich in Richtung Pfeil 40 erstreckende Lauflücken 43, 44 für die unteren Greifarme der Greifer 16 auf. Der Förderer 13 weist zumindest eine der Anzahl der nebeneinanderliegenden Lageneinheiten entsprechende Anzahl von Greifern 16 auf, die simultan über einen gemeinsamen Antrieb gesteuert sein können. Die Greiffläche jedes unteren Greifarmes liegt etwa in der durch die Oberseite der Laufbahnen definierten Transportebene, so daß der Greifarm wenigstens teilweise in die zugehörige Lauflücke 63 bzw. 64 eingreift. Zu diesem Zweck ist der jeweilige Brückenteil 44, 45 durch im Lückenabstand nebeneinanderliegende, plattenförmige Leitfinger 60, 61 gebildet, die zur Abstands-Justierung gegenüber dem jeweils zugehörigen Wagen 54, 57 querverstellbar und festsetzbar sind. Im Falle des Brückenteiles 44 ist jeweils ein Leitfinger 60 in der Unterseite einer gestellfesten Deckplatte 62 teleskopartig verschiebbar gelagert, die ihrerseits querverstellbar und festsetzbar auf einer die Wangen 23 verbindenden, zur Begrenzung 46 benachbarten Querstrebe abgestützt ist. Die gegenüber den Deckplatten 62 schmaleren Leitfinger 60 können zu ihren freien Enden hin verbreitert sein. Für jede Übergabestelle jeder Übergabestation ist somit ein gesonderter Brückenteil bzw. Leitfinger und/oder eine gesonderte Deckplatte vorgesehen.

Für jede Übergabestation 9, 10, insbesondere für die in Richtung 40 letzte Übergabestation, ist zweckmäßig mindestens ein plattenförmiger Stützarm 65 vorgesehen, der in Richtung 40 so über die zugehörige Auflage 33 bewegt werden kann, daß er diese zumindest über einen Teil ihrer Breite im Abstand übergreift. Auf diesem Stützarm 65 kann die jeweilige Lageneinheit an ihrem dem Greifer 16 gegenüberliegenden Ende so lange abgestützt werden, bis sie durch den Förderer 13 gegenüber der Auflage 33 ausgerichtet ist, wonach der Stützarm 65 wieder über die Begrenzung 47 bzw. 48 zurückgezogen wird, so daß die Lageneinheit auf die Auflage 33 bzw. eine bereits auf dieser befindliche Lageneinheit absinken kann. Der Stützarm 65 ist durch das von der Übergabestation 9 abgekehrte Ende des Brückenteiles 45 gebildet bzw. im Betrieb mit diesem starr verbunden, so daß er entsprechend den Leitfingern 61 durch Stützfinger gebildet ist, zwischen denen die Lauflücken 64 liegen. In einer Verschiebelage steht der Brückenteil 45 somit zur Bildung der Laufbrücke 20 im Bereich der Übergabestation 9 und in der anderen Stellung zur Bildung des Stützarmes 65 im Bereich der Übergabestation 10. Die Leitfinger 60 können einen entsprechenden Stützarm im Bereich der Übergabestation 9 bilden.

Mit der Fördereinrichtung wird zweckmäßig nach folgendem Verfahren gearbeitet:
Die ggf. an der Ausgabestation 7 aus Teillagen gesammelten Lageneinheiten werden in einer Querreihe gleichzeitig von dem Förderer 13 an ihren vorderen Querkanten umgriffen und geradlinig in Richtung 40 gezogen, während die Laufbrücke 20 in der in Fig. 2 strichpunktiert angedeuteten Schließstellung steht. Dadurch können die Lageneinheiten durch den Abgabebereich der Übergabestation 9 ohne Verzögerung oder Anhalten in einem Zuge hindurchbewegt werden. Damit der hintere Randbereich der gezogenen Lageneinheiten die Lücke zwischen den Brückenteilen 44, 45 gleitend gut überwindet, ist die Oberseite des Brückenteiles 45 am zugehörigen Ende rampenartig abfallend.

Sobald die hintere Querkante der Lageneinheiten einen Abstand vom freien Ende des Stützarmes 65 erreicht hat, der etwa dessen Verschiebestrecke bis zur Stützstellung entspricht, wird der Brückenteil 45 in Richtung 40 über die Stelleinrichtung 53 mitbewegt. Dadurch findet keine Relativbewegung zwischen den Lageneinheiten und dem Stützarm 65 mehr statt, bis die Lageneinheiten ausgerichtet und vollständig berührungsfrei über der bis unmittelbar unterhalb den Stützarm 65 angehobenen Auflage 33 liegen. Der Stützarm 65 wird dann entgegen Richtung 40 bis zur Bündigkeit mit der Begrenzung 48 zurückgezogen, so daß der zugehörige hintere Randbereich der Lageneinheit auf die Auflage 33 herunterfällt, während der vordere Randbereich durch den feststehenden Greifer 16 noch geringfügig höher gehalten wird. Unmittelbar darauf öffnet der Greifer 16, fährt noch etwa um die Länge seiner Zangenarme in Richtung 40 und gibt dadurch auch den vorderen Randbereich der Lageneinheiten zum Absinken auf die Auflage 33 frei. Die Auflage 33 wird soweit abgesenkt, daß die Oberseite der abgelegten Lageneinheit tiefer als die tiefste Laufebene des Förderers 13 liegt, so daß dieser entgegen Richtung 40 über die Lageneinheit hinweg zurücklaufen und in der beschriebenen Weise eine weitere Querreihe von Lageneinheiten an der Ausgabestation 7 holen kann. Durch die Rückzugbewegung des Stützarmes 65 ist der Brückenteil 45 wieder in seine Brückenstellung zurückbewegt worden.

Es wird vorausgesetzt, daß an jeder Übergabestelle der Übergabestation 10 mehrere, z.B. fünf Lageneinheiten aufeinandergeschichtet gesammelt und dann erst als Großstapel abtransportiert werden sollen. In der beschriebenen Weise werden daher vier weitere Antransport-Zyklen durchgeführt, wobei nunmehr jedesmal der Stützarm 65 die oberste bereits abgelegte Teillage überfährt. Durch die Rückzugbewegung des Stützarmes 65 wird jedesmal der Brückenteil 45 wieder in seine Überfahrstellung für die Übergabestation 9 gebracht. Sollen nun die verhältnismäßig hohen Großstapel aus aufeinandergeschichteten Lagenstapeln einer Querreihe abtransportiert werden, so werden sie nach oder gleichzeitig mit dem Absenken für den Rücklauf des Förderers 13 durch Ingangsetzen des Bandantriebes 39 in einer der beiden Richtungen 41 quer aus dem Gestell 22 und durch den zugehörigen Durchtritt 43 herausgefördert. Während der Zeit, die für diesen Abtransport und bis zur Entleerung der Übergabestation 10 benötigt wird, kann der Förderer 13 mindestens eine weitere Querreihe Lageneinheiten in der beschriebenen Weise holen und in der Übergabestation 9 ablegen.

Hierbei werden die Brückenteile 44, 45 etwa bis zur Bündigkeit mit den Begrenzungen 46, 47 zurückgezogen und die Auflage 32 unmittelbar unter die Laufebene bzw. die Unterseite des Brückenteiles 54 oder der Leitfinger 60 gefahren. Diese können während der Übergabe in etwa gleicher Weise als Stützfinger arbeiten, wie anhand des Stützarmes 65 beschrieben, und auch die Arbeit des Greifers 16 kann entsprechend erfolgen. Nach entsprechendem Absenken der Auflage 32 kehrt der Greifer 16, dessen Sockel 17 bzw. Laufwagen keinerlei Höhenbewegungen ausführen muß, zurück zur Ausgabestation 7 und holt die nächste, vorderste Querreihe aus Lageneinheiten. Die Laufbrücke 20 wird währenddessen geschlossen, und in der Übergabestation 10 kann wieder in der beschriebenen Weise ein Großstapel aufgeschichtet werden, während nunmehr der Abtransport aus der Übergabestation 9 in einer der Richtungen 41 erfolgt, so daß diese wieder frei ist, wenn ein Übergabezyklus für die Übergabestation 10 beendet ist.

Gemäß Fig. 3 ist jeder Abtransport 11 bzw. 12 aus beiden Seiten des Gestelles 22 herausgeführt und jeweils in beiden entgegengesetzten Richtungen 41 antreibbar. Dadurch kann jeder Abtransport 11 bzw. 12 an zwei gesonderte, weiterverarbeitende Maschinen oder dgl., z.B. Verpackungseinrichtungen, fördern, die auf beiden Seiten des Gestelles 22 bzw. der T-artig fördernden Fördereinrichtung 1 stehen können. Auch bei einer Fördereinrichtung mit nur einer Übergabestation kann es dabei zweckmäßig sein, mindestens einen Querförderer 24 bzw. 25 zwischen zwei benachbarten Übergabestellen, z.B. etwa in der Mitte der Länge einer Reihe von Lageneinheiten zu teilen, so daß dann ein Teilförderer nach der einen Richtung und der andere Teilförderer nach der entgegengesetzten Richtung 41 abtransportiert und bei gleicher Fördergeschwindigkeit eine entsprechend kürzere Zeit bis zur völligen Entleerung der Übergabestation benötigt wird. Die Lageneinheiten der jeweiligen Querreihe brauchen bei der erfindungsgemäßen Ausbildung bis zum Abtransport nicht auf gegenseitigen Abstand auseinander gezogen werden, sondern können von der Ausgabestation 7 bis zum Abtransport unmittelbar aneinander schließend verbleiben. Nach dem bzw. während des Abtransportes können sie dann, z.B. durch entsprechende Beschleunigung, auf Abstand gebracht werden.

Während bei der Ausführungsform nach Fig. 3 mit jedem Querförderer 24 bzw. 25 nach beiden Seiten abtransportiert werden kann, weist die Fördereinrichtung 1a gemäß Fig. 4 alle Abtransporte nur nach einer Richtung auf, weshalb die Querförderer 24a, 25a nur auf einer Seite herausgeführt sind. Nahe benachbart hintereinanderliegende Querförderer können außerhalb der Fördereinrichtung 1a auf Abstand auseinandergeführt sein, wofür z.B. ein Querförderer 25a an einen Laufbogen 66 für die Lageneinheiten anschließt.

Die Fördereinrichtung 1b nach Fig. 5 weist einen nur nach einer Richtung herausgeführten Querförderer 24b und einen nur nach der entgegengesetzten Richtung herausgeführten Querförderer 25b auf. Bei der Fördereinrichtung 1c nach Fig. 6 ist der Querförderer 24c nur nach einer Seite und der Querförderer 25c nach beiden Seiten herausgeführt. Umgekehrt könnte auch der Querförderer 24c nach beiden Seiten und der Querförderer 25c nur nach einer Seite herausgeführt sein. Auch lassen sich die Ausführungsbeispiele nach den Figuren 3 bis 6, ggf. bei mehr als zwei hintereinanderliegenden Übergabestationen, beliebig miteinander kombinieren.

## Patentansprüche

1. Fördereinrichtung für durch Blattlagen gebildete Lagenstapel aus Papier oder dgl., mit mindestens einer Auflage (32, 33) und, einer Laufbahn zugeordneten, Stationen, nämlich einer Ausgabestation (7) für Lagenstapel und einer ersten Übergabestation (9) zur Übernahme der Lagenstapel aus der Ausgabestation (7), wobei ein die Lagenstapel von der Ausgabestation (7) zur ersten Übergabestation (9) in einer Antransportrichtung (40) fördernder Antransport (8) und ein die Lagenstapel von der ersten Übergabestation (9) quer zur Antransportrichtung (4) in einer ersten Abstransportrichtung (41) weiterfördernder erster Abtransport (11) vorgesehen ist, wobei ferner die Ausgabestation (7) zur Aufnahme mehrerer, in einer zur Antransportrichtung (40) querliegenden Stapelreihe nebeneinander gereihter, Lagenstapel sowie der Antransport (8) zur Förderung jedes der Lagenstapel einer Stapelreihe ausgebildet ist, und wobei in Antransportrichtung (40) nach der ersten Übergabestation (9) mindestens eine zweite Übergabestation (10) zur Übernahme der Lagenstapel aus der Ausgabestation (7) vorgesehen sowie dieser ein zweiter, die Lagenstapel von der zweiten Übergabestation (10) quer zur Antransportrichtung (40) in einer zweiten Abtransportrichtung (41) weiterfördernder, Abtransport (12) zugeordnet ist, dadurch gekennzeichnet, daß der Antransport (8) zur wahlweisen Übergabe des jeweiligen Lagenstapels einer Stapelreihe an die zweite und die erste Übergabestation (10, 9) ausgebildet ist, und daß die Abtransporte (11, 12) mit Antrieben (38, 39) zur voneinander unabhängigen Weiterförderung der Lagenstapel von der zugehörigen Übergabestation (9, 10) in mindestens einer der jeweils zugehörigen Abtransportrichtungen (41) versehen sind.

2. Fördereinrichtung nach Anspruch 1, dadurch gekennzeichnet, daß der Antransport (8) einen zwischen der Ausgabestation (7) und den Übergabestationen (9, 10) hin- und hergehend bewegbaren Förderer (13) aufweist, daß insbesondere der Antransport (8) einen an Führungen (14) bewegbaren, mehrere zum Erfassen sowie Sichern der in einer vordersten Stapelreihe bereitgestellten Lagenstapel im wesentlichen über deren Höhe ausgebildete Greifer (16) tragenden, Laufwagen aufweist, daß vorzugsweise der Antransport (8) zum Umgreifen bzw. zum Absenken der Lagenstapel auf den jeweiligen Abtransport (11, 12) ausgebildet ist und/oder daß die Ausgabestation (7) durch eine Papier-Verarbeitungsmaschine (2) zur Herstellung der Lagenstapel gebildet ist, daß insbesondere die Ausgabestation (7) als mehrnutzige Sammelstation zum Sammeln hintereinander laufender Blattlagen zu den Lagenstapeln ausgebildet ist und daß vorzugsweise der Ausgabestation (7) eine Einrichtung zur Aufschichtung der Blattlagen zu den Lagenstapeln vorgeschaltet bzw. die jeweilige Übergabestelle als Stapelstelle für Blattlagen ausgebildet ist.

3. Fördereinrichtung nach Anspruch 1 oder 2, dadurch gekennzeichnet, daß der Ausgabestation (7) mindestens eine Papierrolle zur Bahnenzuführung einer wenigstens einlagigen Papierbahn vorgeschaltet ist, daß insbesondere der Ausgabestation (7) mindestens ein Längsschneider (4) als Einrichtung zur Unterteilung der Papierbahn in Längsstreifen vorgeschaltet ist, daß vorzugsweise der Ausgabestation (7) ein Querschneider (5) als Einrichtung zur Unterteilung der Längsstreifen in nebeneinanderlaufende Teilstapel vorgeschaltet ist und/oder daß der Ausgabestation (7) ein Ausschleuser für fehlerhafte Blattlagen vorgeschaltet ist, daß insbesondere der Ausgabestation (7) eine Einrichtung zur Überlappung hintereinanderlaufender Blattlagen vorgeschaltet ist und daß vorzugsweise die Ausgabestation (7) am Ende der, diese zu durchlaufenden Einrichtungen aufweisenden, Papier-Verarbeitungsmaschine angeordnet ist.

4. Fördereinrichtung nach einem der vorhergehenden Ansprüche, dadurch gekennzeichnet, daß ohne gesonderten Zwischenspeicher simultan ein Aufschichten zu Lagenstapeln und ein Abtransport weiterer Lagenstapel vorgesehen ist, daß insbesondere als Abtransport (11, 12) mindestens ein Förderer (24, 25) zur Förderung nebeneinander liegender Lagenstapel an wenigstens eine diese weiterverarbeitende Einrichtung, wie eine Banderolier- bzw. Verpackungseinrichtung, vorgesehen ist, daß vorzugsweise mindestens ein Abtransport (11, 12) eine zur Antransportrichtung (40) rechtwinklig liegende Abtransportrichtung (41) aufweist und/oder daß ein feststehender Teil (44) der Laufbahn (20, 21) annähernd bis zur Ausgabestation (7) reicht, daß insbesondere die zur gleitenden Förderung ausgebildete Laufbahn (20, 21) an die quer zur Abtransportrichtung (41) liegende Begrenzung der jeweiligen Übergabestation (9, 10) im wesentlichen lückenlos anschließt und daß vorzugsweise jeweils hintereinanderliegende Übergabestationen (9, 10) über eine im wesentlichen ebene, horizontale bzw. geradlinige Laufbahn für die Lagenstapel miteinander verbunden sind.

5. Fördereinrichtung nach einem der vorhergehenden Ansprüche, dadurch gekennzeichnet, daß wenigstens eine annähernd parallel zur Lagenebene bzw. zur Antransportrichtung (40) angeordnete Laufbrücke (20, 21) für die Lagenstapel vorgesehen ist, daß insbesondere wenigstens ein Brückenteil (44) mindestens einer Laufbrücke (20, 21) im wesentlichen formstabil ausgebildet ist, daß vorzugsweise der Antransport (8) zum in der Bündigkeit gesicherten Erfassen der Lagenstapel mindestens eine deren Anzahl entsprechende Anzahl von Greifern (16) aufweist und/oder daß die Greifer (60) zum Erfassen der Lagenstapel wahlweise in den Bereich mindestens zweier aufeinanderfolgender Übergabestationen (8, 9) bewegbar sind, daß insbesondere Mittel zur Förderung mindestens eines Lagenstapels vorbei an der ersten Übergabestation (9) und zum im wesentlichen von dieser Übergabestation (9) unabhängigen Abtransport dieses Lagenstapels vorgesehen sind, und daß vorzugsweise simultan zum Abtransport aus und bis zur Entleerung der zugehörigen Übergabestation (10) mit dem Antransport (8) mindestens ein nachfolgender Lagenstapel von der Ausgabestation (7) in eine der Übergabestationen (9) überführbar ist.

6. Fördereinrichtung nach einem der vorhergehenden Ansprüche, dadurch gekennzeichnet, daß der Antransport (8) den jeweiligen Lagenstapel in Höhen- sowie seitlicher Richtung frei von Umgehungsbögen fördert, daß insbesondere der Antransport (8) über eine reversierende Förderbewegung einen von Höhenbewegungen freien, Vorrichtungen (16) zum Erfassen der Lagenstapel tragenden Sockel (17) aufweist, daß vorzugsweise der Sockel (17) an einer oberhalb der Übergabestation (9, 10) liegenden Führung (14) hängend gelagert ist und/oder daß die Übergabestationen (9, 10) jeweils eine der Anzahl der Lagenstapel der jeweiligen Stapelreihe entsprechende Anzahl von Übergabestellen aufweisen, daß insbesondere die Auflageebene der Übergabestation (9, 10) in der Transportebene des Antransportes (8) bzw. demgegenüber geringfügig vertieft liegt und daß vorzugsweise jeweils hintereinanderliegende Übergabestationen (9, 10) einen Abstand voneinander haben, der in der Größenordnung der zugehörigen Erstreckung einer Übergabestation liegt.

7. Fördereinrichtung nach einem der vorhergehenden Ansprüche, dadurch gekennzeichnet, daß die für den jeweiligen Lagenstapel vorgesehene Auflage (32, 33) der jeweiligen Übergabestation (9, 10) wenigstens teilweise durch einen Bandförderer gebildet ist, daß insbesondere die Abtransporte (11, 12) unabhängig voneinander betreibbare Förderer bilden, daß vorzugsweise die Lagenstapel der jeweiligen Stapelreihe bis mindestens zur Übergabe an den Abtransport (11, 12) unmittelbar aneinander anschließend gehalten sind und/oder daß mit dem jeweiligen Abtransport (11, 12) die Lagenstapel einer Stapelreihe wahlweise einzeln, in Gruppen oder gemeinsam abtransportierbar sind, daß insbesondere der jeweilige Abtransport (11, 12) nur nach einer Seite von der Übergabestation (9, 10) wegführt und daß vorzugsweise zwei Abtransporte (11, 12) nur nach einer Seite von den Übergabestationen (9, 10) wegführen.

8. Fördereinrichtung nach einem der vorhergehenden Ansprüche, dadurch gekennzeichnet, daß die Lagenstapel der jeweiligen Stapelreihe im Laufe des Abtransportes durch Beschleunigung auf gegenseitigem Abstand bringbar sind, daß insbesondere im Bereich der Übergabestationen (9, 10) nahe benachbart liegende Abtransporte (11, 12) mit einem Laufbogen (66) oder dgl. auf gegenseitigen Abstand auseinandergeführt sind, daß vorzugsweise Mittel zur Justierung auf unterschiedliche Formate vorgesehen sind und/oder daß Justiermittel zur Justierung in Antransportrichtung (40) vorgesehen sind, daß insbesondere zur Justierung der Fördereinrichtung (1) mindestens eine Stelleinrichtung (50, 51) bzw. eine Synchronverbindung für zwei Übergabestationen (9, 10) vorgesehen ist und daß vorzugsweise mindestens zwei Abtransporte (11, 12) mit zugehörigen Teilen der Laufbahn an einem gegenüber einem Einrichtungs-Gestell (22) justierbaren Träger angeordnet sind.

9. Fördereinrichtung nach einem der vorhergehenden Ansprüche, dadurch gekennzeichnet, daß mindestens zwei Abtransporte (11, 12) etwa in Antransportrichtung (40) hintereinanderliegen, daß insbesondere dem jeweiligen Abtransport (11, 12) ein im wesentlichen formstabiler, dünner bzw. plattenförmiger sowie annähernd parallel zur Lagenebene angeordneter Teil (60, 61, 62, 65) der Laufbahn (20, 21) vor- bzw. nachgeordnet ist, daß vorzugsweise der jeweilige Abtransport (11, 12), seine Auflage (32, 33) für die Lagenstapel bzw. sein Förderer im Querschnitt nur an einer Seite gelagert sowie mit einem der Förderantriebe (38, 39) antriebsverbunden ist und zur anderen Seite frei ausragt und/oder daß der jeweilige Abtransport (11, 12), seine Auflage (32, 33) für die Lagenstapel bzw. sein Förderer gegen einen entgegengesetzt frei ausragenden benachbarten Abtransport (12, 11) zur Bildung eines dazwischen liegenden Auswechselbereiches für Förderbänder (34, 35) frei ausragt, daß insbesondere aus mindestens einer Übergabestation (9, 10) ein Abtransport in zwei entgegengesetzten Richtungen vorgesehen bzw. der jeweilige Abtransport (11, 12) etwa in entgegengesetzten Richtungen T-artig von dem Antransport (8) weggeführt ist und daß vorzugsweise mindestens ein Abtransport (11, 12) zur Bildung gesondert fördernder Teilförderer zwischen zwei benachbarten Übergabestellen geteilt ist, daß mindestens ein Abtransport (11, 12) etwa in der Mitte einer Übergabestation (9, 10) geteilt ist bzw. daß der geteilte Abtransport (11, 12) der unmittelbaren Übernahme des jeweiligen Lagenstapels von dem Antransport (8) zugeordnet ist.

10. Fördereinrichtung nach einem der vorhergehenden Ansprüche, dadurch gekennzeichnet, daß der Antransport (8) mindestens einen Transporteur (16) zum ziehenden Eingriff im Bereich der Vorderkanten der Lagenstapel aufweist, daß insbesondere der Antransport (8) als Transporteure (16) Förderzangen zum Eingriff an dem jeweiligen Lagenstapel aufweist, daß vorzugsweise der Antransport (8) zur Abstützung des jeweiligen Lagenstapels einen diesen wenigstens an der Unterseite abstützenden Transporteur (16) aufweist, und/oder daß der jeweilige Transporteur (16) in seiner jeweiligen Bewegungsrichtung überlastgesichert ist, daß insbesondere Mittel zum Durch- bzw. Überfahren mindestens einer Übergabestation (9) mit einem Lagenstapel im wesentlichen unabhängig vom Beladungszustand dieser Übergabestation (9) vorgesehen sind und daß vorzugsweise der Antransport (8) zur Ausgabestation (7) auch bei im Bereich seines Rückführweges mit mindestens einem Lagenstapel besetzter Übergabestation (9, 10) rückführbar ist.

11. Fördereinrichtung nach einem der vorhergehenden Ansprüche, dadurch gekennzeichnet, daß benachbarte Übergabestationen (9, 10) in einem gegenüber der zugehörigen Erstreckung der Lagenstapel kleineren Abstand voneinander liegen, daß insbesondere ein Gestell mit in Antransportrichtung (40) hintereinander liegenden Durchtritten (42, 43) für gesonderte Abtransporte (11, 12) vorgesehen ist, daß vorzugsweise auf mindestens einer Gestellseite im Bereich einer Gestellwange (23) zwei hintereinander liegende Durchtritte (42, 43) für die Abtransporte (11, 12) vorgesehen sind und/oder daß der jeweilige Abtransport (11, 12) als Stapelstelle für aufeinander zu stapelnde Lagenstapel vorgesehen ist, daß insbesondere die für die Lagenstapel vorgesehene Auflage (32, 33) der jeweiligen Übergabestation (9, 10) im Querschnitt nur an einer Seite gelagert heb- und senkbar ist und daß vorzugsweise die für die Lagenstapel vorgesehene Auflage (32, 33) der jeweiligen Übergabestation (9, 10) unabhängig von mindestens einer weiteren Auflage (33, 32) heb- und senkbar ist.

12. Fördereinrichtung nach einem der vorhergehenden Ansprüche, dadurch gekennzeichnet, daß zwei einander gegenüberliegende Teile (44, 45) der Laufbahn (20, 21) entgegengesetzt frei ausragen und ineinander verzahnen bzw. aneinander anstoßen, daß insbesondere im Überführungsbetrieb zwei entgegengesetzt ausragende Laufbahn-Teile starr miteinander verbunden sind und/oder daß mindestens ein Teil (44, 45) der Laufbahn (20, 21) mit einer gesonderten Stelleinrichtung verstell- sowie festsetzbar ist, daß insbesondere wenigstens ein Brückenteil (44) mindestens einer der Laufbahn zugehörigen Laufbrücke (20, 21) für die Lagenstapel in mindestens einer Stellung einen der zugehörigen Übergabestation (9) vorgeschalteten Teil der Laufbahn (20, 21) für die Lagenstapel bildet und daß vorzugsweise wenigstens ein Brückenteil (45) mindestens einer Laufbrücke (20) für die Lagenstapel in wenigstens einer Stellung einen der zugehörigen Übergabestation (9) nachgeschalteten bzw. einer folgenden Übergabestation (10) vorgeschalteten Teil der Laufbahn für die Lagenstapel bildet.

13. Fördereinrichtung nach einem der vorhergehenden Ansprüche, dadurch gekennzeichnet, daß mindestens ein die Laufbahn zwischen der Ausgabestation (7) und einem benachbarten Abtransport (11) bildender Teil (44, 45) der Laufbahn an Führungen (58) in entgegengesetzten Richtungen unabhängig von mindestens einem weiteren Laufbahn-Teil (45, 44) verschiebbar gelagert ist, daß insbesondere mindestens ein die Laufbahn zwischen benachbarten Abtransporten (11, 12) bildender Laufbahn-Teil (44, 45) an Führungen in entgegengesetzten Richtungen unabhängig von mindestens einem weiteren Laufbahn-Teil (45, 44) verschiebbar gelagert ist, daß vorzugsweise aus einem einer Übergabestation (9) vorgeschalteten Teil der Laufbahn (20, 21) ein Brückenteil (44) teleskopartig ausfahrbar ist und/oder daß für mindestens eine Übergabestation (9, 10) Mittel zur gegenüber einem in dieser abgelegten Lagenstapel im wesentlichen berührungsfreien Abstützung eines weiteren Lagenstapels während des Antransportes und bis zur im wesentlichen deckungsgleichen Ausrichtung mit dem abgelegten Lagenstapel sowie zum Aufeinanderlegen der Lagenstapel durch Herausziehen der Abstützung vorgesehen sind, daß insbesondere Mittel zur gegenüber einem weiteren Lagenstapel im wesentlichen berührungsfreien Abstützung für wenigstens eine Übergabestation (10) durch Mittel zur Förderung des Lagenstapels über eine in Antransportrichtung (40) vorgeschaltete Übergabestation (9) hinweg gebildet sind und daß vorzugsweise wenigstens ein Brückenteil (45) mindestens einer Laufbrücke (20) für die Lagenstapel über die Auflagen (32, 33) zweier benachbarter Übergabestationen (9, 10) bewegbar ist.

14. Fördereinrichtung nach einem der vorhergehenden Ansprüche, dadurch gekennzeichnet, daß wenigstens eine mindestens teilweise über die Auflage (32, 33) wenigstens einer Übergabestation (9, 10) in eine Überfahrstellung für Lagenstapel bewegbare Laufbrücke (20, 21) vorgesehen ist, daß insbesondere wenigstens ein Brückenteil (44) mindestens einer Laufbrücke (20) für die Lagenstapel zur Überführung in eine Überfahrstellung etwa in Antransportrichtung (40) zu bewegen ist, daß vorzugsweise wenigstens eine annähernd parallel zur Lagenebene bzw. zur Antransportrichtung (40) hin- und hergehend verschiebbare Laufbrücke (20, 21) für die Lagenstapel vorgesehen ist und/oder daß wenigstens ein Brückenteil (45) mindestens einer Laufbrücke (20) für die Lagenstapel zur Überführung in eine Überfahrstellung etwa entgegen Antransportrichtung (40) zu bewegen ist, daß insbesondere wenigstens ein Brückenteil (45) mindestens einer Laufbrücke (20) für die Lagenstapel mit zwei Brückenenden wahlweise über die Auflagen (32, 33) zweier benachbarter Übergabestationen (9, 10) bewegbar ist und daß vorzugsweise ein zwischen zwei benachbarten Übergabestationen (9, 10) liegender, bewegbarer Brückenteil (45) der Laufbahn in jeder Endstellung eine Übergabestation (9 bzw. 10) überragt und die andere freigibt.

15. Fördereinrichtung nach einem der vorhergehenden Ansprüche, dadurch gekennzeichnet, daß zwei einander gegenüberliegende Brückenteile (44, 45) mindestens einer Laufbrücke (20) für die Lagenstapel entgegengesetzt frei auskragend über die Auflage (32) einer überfahrbaren Übergabestation (9) bewegbar sind, daß insbesondere für mindestens eine Übergabestation (9, 10) vorgesehene Mittel zur Abstützung eines Lagenstapels mindestens einen über die Auflage (32, 33) der jeweiligen Übergabestation (9, 10) in Antransportrichtung (40) im wesentlichen frei auskragend bewegbaren Stützarm (65) aufweisen, daß vorzugsweise ein zur Abstützung des Lagenstapels im Bereich der jeweiligen Übergabestation (9, 10) vorgesehener Stützarm (65) im wesentlichen synchron mit dem Antransport (8) über die Auflage (33) bewegbar ist und/oder daß ein zur Abstützung des Lagenstapels im Bereich der jeweiligen Übergabestation (9, 10) vorgesehener Stützarm (65) vor Freigabe des Lagenstapels durch den Antransport (8) im wesentlichen aus einem Bereich über einer Auflage (33) für den Lagenstapel zurückziehbar ist, daß insbesondere die Lauffläche mindestens einer Laufbrücke (20, 21) für die Lagenstapel wenigstens eine Lauflücke (63, 64) für den Eingriff eines Transporteurs (16) des Antransportes (8) aufweist und daß vorzugsweise die Lauffläche mindestens einer Laufbrücke (20, 21) für die Lagenstapel wenigstens eine Lauflücke (63, 64) für den Eingriff einer unteren Zangenbacke eines Transporteurs (16) aufweist, der als ziehend an den Vorderkanten der Lagenstapel angreifender Greifer ausgebildet ist.

## Claims

1. Conveyor means for layer stacks of paper or the like formed from sheet layers, having at least one support (32, 33) and stations associated with a running path, namely a discharge station (7) for layer stacks and a first transfer station (9) for taking over the layer stacks from the discharge station (7) and in which there is a supply conveyor (8) conveying the layer stacks from the discharge station (7) to a first transfer station (9) in a conveying in direction (40) and a first discharge conveyor (11) conveying away the layer stacks from the first transfer station (9) transversely to the conveying in direction (40)in a first conveying away direction (41) and in addition the discharge station (7) is constructed for receiving several juxtaposed rows of layer stacks positioned transversely to the conveying in direction (40), as well as the supply conveyor (8) being constructed for conveying each of the layer stacks of a stack row and in which in the conveying in direction (40) following the first transfer station (9) there is at least one second transfer station (10) for taking over layer stacks from the discharge station (7) and with the latter is associated a second discharge conveyor (12) conveying on the layer stacks from the second transfer station (10) transversely to the conveying in direction (40) in a second conveying away direction (41), characterized in that the supply conveyor (8) is constructed for the selective transfer of the particular layer stack of one stack row to the second and first transfer station (10, 9) and that the discharge conveyors (11, 12) are provided with drives (38, 39) for the independent conveying on of the layer stacks from the associated transfer station (9, 10) in at least one of the particular associated conveying away directions (41).

2. Conveyor means according to claim 1, characterized in that the supply conveyor (8) has a conveyor (13) movable backwards and forwards between the discharge station (7) and the transfer stations (9, 10), that in particular the supply conveyor (8) has a trolley movable on guides (14) carrying several grippers (16) for gripping and securing the layer stacks in the furthest forward stack row and constructed substantially over the height thereof, that preferably the supply conveyor (8) is constructed for gripping round or lowering the layer stacks on the particular discharge conveyor (11, 12) and/or that the discharge station (7) is formed by a paper processing machine (2) for producing layer stacks, that in particular the discharge station (7) is constructed as a multiple collecting station for collecting successive sheet layers to form layer stacks and that preferably upstream of the discharge station (7) is provided a device for stacking the sheet layers to form layers stacks or the particular transfer station is constructed as a stacking station for the sheet layers.

3. Conveyor means according to claim 1 or 2, characterized in that upstream of the discharge station (7) is provided at least one paper roll for the web supply of an at least single-layer paper web, that in particular upstream of the discharge station (7) is connected at least one longitudinal cutter (4) as a device for splitting the paper web into longitudinal strips, that preferably upstream of the discharge station (7) is provided a transverse cutter (5) as a device for splitting the longitudinal strips into juxtaposed partial stacks and/or that upstream of the discharge station (7) is provided an ejector for faulty sheet layers, that in particular upstream of the discharge station (7) is provided a device for the overlapping of succeeding sheet layers and that preferably the discharge station (7) is located at the end of the paper processing machine having the devices to pass through the same.

4. Conveyor means according to one of the preceding claims, characterized in that without a separate intermediate storage means there is simultaneously a stacking up to form layer stacks and a conveying away of further layer stacks, that in particular the discharge conveyor (11, 12) is constituted by at least one conveyor (24, 25) for conveying juxtaposed layer stacks to at least one device further processing the same, such as a revenue stamp application or packing device, that preferably at least one discharge conveyor (11, 12) has a conveying away direction (41) at right angles to the conveying in direction (40) and/or that a fixed part (44) of the travel path (20, 21) extends approximately up to the discharge station (7), that in particular the travel path (20, 21) constructed for sliding conveying is connected substantially uninterruptedly to the boundary of the particular transfer station (9, 10) positioned tranversely to the conveying away direction (41) and that preferably in each case successive transfer stations (9, 10) are interconnected by means of a substantially planar, horizontal or linear travel path for the layer stacks.

5. Conveyor means according to one of the preceding claims, characterized in that there is at least one loading bridge (20, 21) for the layer stacks approximately parallel to the layer plane or the conveying in direction (40), that in particular at least one bridge part (44) of at least one bridge (20, 21) is substantially dimensionally stable, that preferably the supply conveyor (8) for the flush-secured gripping of the layer stacks has a number of grippers (16) at least corresponding to the number thereof and/or that the grippers (60) for gripping the layer stacks are selectively movable in the vicinity of at least two successive transfer stations (8, 9), that in particular means are provided for conveying at least one layer stack past the first transfer station (9) and for the conveying away of said layer stack substantially independently of said transfer station (9) and that preferably simultaneously with the conveying away from and up to the emptying of the associated transfer station (10) with the supply conveyor (8) at least one following layer stack can be transferred from the discharge station (7) into one of the transfer stations (9).

6. Conveyor means according to one of the preceding claims, characterized in that the supply conveyor (8) conveys the particular layer stack in height or lateral direction free from bypass bends, that in particular the supply conveyor (8) has by means of a reversing conveying movement devices free from height movement (16) for engaging the base (17) carrying the layer stacks, that preferably the base (17) is mounted in suspended manner on a guide (14) positioned above the transfer station (9, 10) and/or that the transfer stations (9, 10) have in each case a number of transfer points corresponding to the number of layer stacks of the particular stack row, that in particular the bearing plane of the transfer station (9,10) is located in slightly countersunk manner in the conveying plane of the supply conveyor (8) or facing the same and that preferably in each case successive transfer stations (9, 10) have a reciprocal spacing which is off the same order of magnitude as the associated extension of a transfer station.

7. Conveyor means according to one of the preceding claims, characterized in that the support (32, 33) of the particular transfer station (9, 10) provided for the particular layer stack is at least partly formed by a belt conveyor, that in particular the discharge conveyors (11, 12) form conveyors operable independently of one another, that preferably the layer stacks of the particular stack row are held directly connected with one another at least up to the transfer to the discharge conveyor (11, 12) and/or that with the particular discharge conveyor (11, 12) the layer stacks of a stack row can, as desired, be conveyed away individually, in groups or jointly, that in particular the discharge conveyor (11, 12) only passes to one side of the transfer station (9, 10) and that preferably two discharge conveyors (11, 12) only pass to one side from the transfer stations (9, 10).

8. Conveyor means according to one of the preceding claims, characterized in that the layer stacks of the particular stack row can be brought to a reciprocal spacing by acceleration during the conveying away, that in particular in the vicinity of the transfer stations (9, 10) closely juxtaposed discharge conveyors (11, 12) are moved apart to reciprocal spacing with a running arc (66) or the like, that preferably means for adjusting to different sizes are provided and/or that adjusting means are provided in the conveying in direction (40), that in particular for adjusting the conveyor device (1) is provided at least one control device (50, 51) or a synchronous connection for two transfer stations (9, 10) and that preferably at least two discharge conveyors (11, 12) with associated parts of the running path are located on a carrier adjustable relative to a device frame (22).

9. Conveyor means according to one of the preceding claims, characterized in that at least two discharge conveyors (11, 12) are arranged in succession in the conveying in direction (40), that upstream or downstream of the particular discharge conveyor (11, 12) is provided a substantially dimensionally stable, thin or plate-like part (60, 61, 62, 65) of the running path (20, 21) running approximately parallel to the layer plane, that preferably the particulars discharge conveyor (11, 12), its support (32, 33) for the layer stacks or its conveyor is mounted on one side in cross-section and drive-connected to one of the conveying drives (38, 39) and freely projects to the other side and/or the particular discharge conveyor (11, 12), its support (32, 33) for the layer stacks or its conveyors projects freely against an oppositely freely projecting, adjacent discharge conveyor (12, 11) for forming a replacement area for conveyor belts (34, 35) between the same, that in particular there is from at least one transfer station (9, 10) a conveying away in two opposite directions or the particular discharge conveyor (11, 12) passes away in T-like manner from the supply conveyor (8) in opposite directions and that preferably at least one discharge conveyor (11, 12) is split between two adjacent transfer points for forming separately conveying partial conveyors, that at least one discharge conveyor (11, 12) is split roughly in the centre of a transfer station (9, 10) and/or that the split discharge conveyor (11, 12) has associated with it the direct take over of the particular layer stack from the supply conveyor (8).

10. Conveyor means according to one of the preceding claims, characterized in that the supply conveyor (8) has at least one conveying device (16) for the drawing engagement in the vicinity of the leading edges of the layer stack, that in particular the supply conveyor (8) as conveying means (16) has conveyor tongs for engagement on the particular layer stack, that preferably the supply conveyor (8) for supporting the particular layer stack has a conveying device (16) supporting at least the underside thereof and/or that the particular conveying device (16) is overload-secured in its movement direction, that in particular means are provided for the passing through or over at least one transfer station (9) with a layer stack substantially independently of the loading state of said station (9) and that preferably the supply conveyor (8) can be returned to the discharge station (7) also with transfer stations (9, 10) occupied by at least one layer stack in the vicinity of its return path.

11. Conveyor means according to one of the preceding claims, characterized in that adjacent transfer stations (9, 10) are located at a smaller spacing from one another compared with the associated layer stack extension, that in particular a frame is provided with successive passages (42, 43) for separate discharge conveyors (11, 12) in the conveying in direction (40), that preferably on at least one frame side in the vicinity of a frame plate (23) there are two successive passages (42, 43) for the discharge conveyors (11, 12) and/or that the particular discharge conveyor (11, 12) is provided as a stacking point for layer stacks to be successively stacked, that in particular the support (32, 33) of the particular transfer station (9, 10) provided for the layer stacks in cross-section is only raisably and lowerably mounted on one side and that preferably the support (32, 33) of the particular transfer station (9, 10) provided for the layer stacks is raisable and lowerable independently of at least one further support (33, 32).

12. Conveyor means according to one of the preceding claims, characterized in that two facing parts (44, 45) of the running path (20, 21) project freely in opposition and mesh in one another or abut against one another, that in particular in transfer operation two oppositely projecting running path parts are rigidly interconnected and/or that at least one part (44, 45) of the running path (20, 21) is adjustable and fixable with a separate control device, that in particular at least one bridge part (44) of at least one running bridge (20, 21) associated with the running path and for the layer stacks forms in at least one position part of the running path (20, 21) for the layer stacks upstream of the associated transfer station (9) and that preferably at least one bridge part (45) of at least one running bridge (20) for the layer stacks in at least one position follows an associated transfer station (9) or forms part of the running path for the layer stacks upstream of the following transfer station (10).

13. Conveyor means according to one of the preceding claims, characterized in that at least one part (44, 45) of the running path forming the running path between the discharge station (7) and an adjacent discharge conveyor (11) is mounted displaceably in opposite directions independently of at least one further running path part (45, 44), that in particular at least one running path part (44, 45) forming the running path between adjacent discharge conveyors (11, 12) is displaceably mounted on guides in opposite directions independently of at least one further running path part (45, 44), that preferably from part of the running path (20, 21) upstream of a transfer station (9) can be telescopically extended a bridge part (44) and/or that for at least one transfer station (9, 10) means are provided for supporting a further layer stack in substantially contact-free supporting manner with respect to the layer stack deposited therein during the conveying in and up to the substantially congruent orientation with the deposited layer stack and for the superimposing of the layer stacks by drawing out the support, that in particular means are provided for the substantially contact-free support with respect to a further layer stack for at least one transfer station (10) by means for conveying the layer stack over and beyond a transfer station (9) upstream in the conveying in direction (40) and that preferably at least one bridge part (45) of at least one running bridge (20) for the layer stacks can be moved over the supports (32, 33) of two adjacent transfer stations (9, 10).

14. Conveyor means according to one of the preceding claims, characterized in that there is at least one running bridge (20, 21) movable at least partly over the support (32, 33) of at least one transfer station (9, 10) into an overtravel position for layer stacks, that in particular at least one bridge part (44) of at least one running bridge (20) for the layer stacks can be moved roughly in the conveying in direction (40) for passing into an overtravel position, that preferably at least one running bridge (20, 21) for the layer stacks movable backwards and forwards approximately parallel to the layer plane or the conveying in direction (40) is provided and/or that at least one bridge part (45) of at least one running bridge (20) for the layer stacks is movable approximately in opposition to the conveying in direction (40) for transfer into an overtravel position, that in particular at least one bridge part (45) of at least one running bridge (20) for the layer stacks is movable with two bridge ends selectively over the supports (32, 33) of two adjacent transfer stations (9, 10) and that preferably a movable bridge part (45) of the running path located between two adjacent transfer stations (9, 10) in each end position projects over a transfer station (9 or 10) and frees the other.

15. Conveyor means according to one of the preceding claims, characterized in that two facing bridge parts (44, 45) of at least one running bridge (20) for the layer stacks are movable in opposition to project freely over the support (32) of an overtravellable transfer station (9), that in particular for at least one transfer station (9, 10) the means for supporting a layer stack have a support arm (65) movable in substantially freely projecting manner over the support (32, 33) of the particular transfer station (9, 10) in the conveying in direction (40), that preferably a support arm (65) for supporting the layer stack in the vicinity of the transfer station (9,10) is movable substantially synchronously with the supply conveyor (8) over the support (33) and/or that a support arm (65) for supporting the layer stack in the vicinity of the transfer station (9, 10) prior to the release of the layer stack by the supply conveyor (8) can be retracted substantially out of an area over a support (33) for the layer stack, that in particular the running surface of at least one running bridge (20, 21) for the layer stacks has at least one running gap (63, 64) for the engagement of a conveying device (16) of the supply conveyor (8) and that preferably the running surface of at least one running bridge (20, 21) for the layer stacks has at least one running gap (63, 64) for the engagement of a lower tong jaw of a conveying device (16), which is constructed as a gripper engaging in drawing manner on the leading edges of the layer stack.

## Revendications

1. Dispositif de convoyage de piles de feuilles formées par des mains de feuilles de papier ou similaires, avec au moins une surface porteuse (32, 33) et des postes associés à une voie de transport, à savoir un poste de délivrance (7) de piles de feuilles et un premier poste de transfert (9) pour prendre en charge les piles provenant du poste de délivrance (7), un dispositif de transport d'arrivée (8) étant prévu, qui transporte les piles de feuilles du poste de délivrance (7) au premier poste de transfert (9) dans une direction de transport d'arrivée (40), un premier dispositif de transport d'évacuation (11) étant également prévu, qui transporte plus loin les piles de feuilles, depuis le premier poste de transfert (9), dans une première direction de transport d'évacuation (41) transversale à la direction de transport d'arrivée (40), le poste de délivrance (7) étant en outre conçu pour recevoir plusieurs piles de feuilles alignées en juxtaposition en une rangée transversale à la direction de transport d'arrivée (40), le dispositif de transport d'arrivée (8) étant conçu pour transporter chacune des piles de feuilles d'une rangée de piles, au moins un deuxième poste de transfert (10) étant prévu à la suite du premier poste de transfert (9) dans la direction de transport d'arrivée (40) pour recevoir les piles de feuilles provenant du poste de délivrance (7), et un deuxième dispositif de transport d'évacuation (12) étant associé à ce deuxième poste de transfert (10), dispositif qui transporte plus loin les piles de feuilles, depuis le deuxième poste de transfert (10), dans une deuxième direction de transport d'évacuation (41) transversale à la direction de transport d'arrivée (40), **caractérisé** en ce que le dispositif de transport d'arrivée (8) est conçu pour transmettre au choix la pile respective de feuilles d'une rangée de piles au deuxième ou au premier poste de transfert (10, 9) et en ce que les dispositifs de transport d'évacuation (11, 12) sont dotés d'entraînements (38, 39) pour transporter plus loin indépendamment les unes des autres les piles de feuilles, depuis le poste de transfert associé (9, 10), dans au moins une des directions de transport d'évacuation (41) respectivement associées.

2. Dispositif de convoyage selon la revendication 1, **caractérisé** en ce que le dispositif de transport d'arrivée (8) présente un convoyeur (13) mobile en va-et-vient entre le poste de délivrance (7) et les postes de transfert (9, 10), en ce que le dispositif de transport d'arrivée (8) présente notamment un chariot mobile sur des glissières (14) et portant plusieurs preneurs (16) s'étendant sensiblement sur toute la hauteur des piles de feuilles et destinés à saisir et assujettir les piles de feuilles mises à disposition dans une première rangée de piles, en ce que le dispositif de transport d'arrivée (8) est de préférence conçu pour s engager autour des piles de feuilles ou encore pour abaisser les piles de feuilles sur le dispositif respectif de transport d'évacuation (11, 12) et/ou en ce que le poste de délivrance (7) est formé par une machine (2) de transformation du papier fournissant les piles de feuilles, en ce que le poste de délivrance (7) est notamment conçu comme poste de groupage à plusieurs files pour assembler les mains de feuilles avançant les unes à la suite des autres afin de former les piles de feuilles et en ce que, de préférence, le poste de délivrance (7) est précédé d'un dispositif pour superposer les mains de feuilles en piles de feuilles, ou encore le poste respectif de délivrance est conçu comme poste d'empilage de mains de feuilles.

3. Dispositif de convoyage selon la revendication 1 ou 2, **caractérisé** en ce que le poste de délivrance (7) est précédé d'au moins une bobine de papier pour apporter une feuille continue de papier en au moins une couche, en ce que le poste de délivrance (7) est notamment précédé d'au moins une coupeuse longitudinale (4) comme dispositif pour diviser la feuille continue en bandes longitudinales, en ce que le poste de délivrance (7) est de préférence précédé d'une coupeuse transversale (5) comme dispositif pour diviser les bandes longitudinales en piles partielles juxtaposées et/ou en ce que le poste de délivrance (7) est précédé d'un dispositif d'aiguillage pour écarter les couches de feuilles défectueuses, en ce que le poste de délivrance (7) est notamment précédé d'un dispositif pour mettre en chevauchement les couches de feuilles qui se succèdent et en ce que, de préférence, le poste de délivrance (7) est disposé à l'extrémité d'une machine de transformation de papier présentant ces dispositifs à parcourir successivement.

4. Dispositif de convoyage selon l'une des revendications précédentes, **caractérisé** en ce que sont simultanément prévus, sans dispositif particulier d'entreposage intermédiaire, un empilage en piles de feuilles et un transport d'évacuation d'autres piles de feuilles, en ce qu'est notamment prévu comme dispositif de transport d'évacuation un convoyeur (24, 25) pour transporter des piles juxtaposées jusqu'à au moins un dispositif de traitement supplémentaire de ces dernières, tel qu'un dispositif d'emballage ou un dispositif de collage des bandes de fermeture, en ce qu'au moins un dispositif de transport d'évacuation (11, 12) présente de préférence une direction de transport d'évacuation (41) perpendiculaire à la direction de transport d'arrivée (40) et/ou en ce qu'une partie fixe (44) de la voie de transport (20, 21) s'étend environ jusqu'au poste de délivrance (7), en ce que la voie de transport (20, 21) conçue pour un transport par glissement se raccorde notamment sensiblement sans lacune à la délimitation, transversale à la direction de transport d'évacuation (41), du poste de transfert respectif (9, 10), et en ce que les postes de transfert (9, 10) qui se font respectivement suite sont, de préférence, mutuellement reliés par une voie de transport des piles de feuilles qui est essentiellement plane, horizontale ou encore rectiligne.

5. Dispositif de convoyage selon l'une des revendications précédentes, **caractérisé** en ce qu'est prévue, pour le transport des piles de feuilles, au moins une passerelle (20, 21) qui est disposée environ parallèlement au plan des feuilles ou encore à la direction de transport d'arrivée (40), en ce qu'au moins une partie de passerelle (44) d'au moins une passerelle (20, 21) est notamment réalisée essentiellement indéformable, en ce que le dispositif de transport d'arrivée (8) présente de préférence, pour saisir les piles de feuilles en conservant leur cohésion, un nombre de preneurs (16) correspondant au moins au nombre de ces piles et/ou en ce que les preneurs (16) peuvent, afin de saisir les piles de feuilles, être sélectivement déplacés dans la région d'au moins deux postes de transfert se faisant suite (9, 10), en ce que des moyens sont notamment prévus pour transporter au moins une pile de feuilles en outrepassant le premier poste de transfert (9) et en l'évacuant pour l'essentiel indépendamment de ce poste de transfert (9), et en ce que, de préférence simultanément au transport d'évacuation d'un poste de transfert (10) et jusqu'au vidage de ce poste, au moins une pile consécutive de feuilles peut être transférée par le dispositif de transport d'arrivée (8) du poste de délivrance (7) à un autre poste de transfert (9).

6. Dispositif de convoyage selon l'une des revendications précédentes, **caractérisé** en ce que le dispositif de transport d'arrivée (8) transporte la pile respective de feuilles sans coudes de contournement, ni en direction verticale, ni en direction latérale, en ce que le dispositif de transport d'arrivée (8) présente notamment, au-dessus d'un mouvement de transport en navette, un socle (17) exempt de mouvements verticaux et portant des dispositifs (16) pour saisir les piles de feuilles, en ce que le socle (17) est de préférence monté suspendu à une glissière (14) située au-dessus des postes de transfert (9, 10) et/ou en ce que les postes de transfert (9, 10) présentent chacun un nombre de points de transfert correspondant au nombre de piles de feuilles de la rangée respective de piles, en ce que le plan porteur du poste de transfert (9, 10) se trouve notamment dans le plan de transport du dispositif de transport d'arrivée (8) ou encore en léger renfoncement par rapport à ce plan, et en ce que les postes de transfert (9, 10) qui se font respectivement suite sont de préférence mutuellement éloignés d'une distance qui est environ égale à l'étendue correspondante d'un poste de transfert.

7. Dispositif de convoyage selon l'une des revendications précédentes, **caractérisé** en ce que la surface porteuse (32,33) du poste de transfert respectif (9, 10) qui est prévue pour la pile respective de feuilles est au moins partiellement formée par un convoyeur à bande, en ce que les dispositifs de transport d'évacuation (11, 12) consistent notamment en des convoyeurs pouvant être actionnés indépendamment l'un de l'autre, en ce que les piles de feuilles de la rangée respective de piles sont de préférence maintenues en juxtaposition directe au moins jusqu'au transfert au dispositif de transport d'évacuation (11, 12) et/ou en ce que le dispositif respectif de transport d'évacuation (11, 12) permet d'évacuer au choix les piles d'une rangée individuellement, par groupes ou conjointement, en ce que le dispositif respectif de transport d'évacuation (11, 12) ne mène notamment que d'un côté du poste de transfert (9, 10) et en ce que, de préférence, deux dispositifs de transport d'évacuation (11, 12) ne mènent que d'un côté des postes de transfert (9, 10).

8. Dispositif de convoyage selon l'une des revendications précédentes, **caractérisé** en ce que les piles de feuilles de la rangée respective de piles peuvent, au cours du transport d'évacuation, être écartées à distance mutuelle par accélération, en ce que les dispositifs de transport d'évacuation (11, 12), qui sont très proches dans la région des postes de transfert (9, 10), sont notamment écartés à distance mutuelle par un coude (66) de la voie de transport ou similaire, en ce que des moyens sont de préférence prévus pour l'ajustement à des formats différents et/ou en ce que des moyens d'ajustement sont prévus pour l'ajustement dans la direction de transport d'arrivée (40), en ce qu'au moins un servomécanisme (50, 51) ou une liaison synchrone pour deux postes de transfert (9, 10) est notamment prévu pour l'ajustement du dispositif de convoyage (1) et en ce que, de préférence, au moins deux dispositifs de transport d'évacuation (11, 12) sont disposés, avec des parties associées de la voie de transport, sur un élément porteur ajustable par rapport à un bâti (22) du dispositif de convoyage.

9. Dispositif de convoyage selon l'une des revendications précédentes, **caractérisé** en ce qu'au moins deux dispositifs de transport d'évacuation (11, 12) se font suite environ dans la direction de transport d'arrivée (40), en ce qu'une partie essentiellement indéformable (60, 61, 62, 65) de la voie de transport (20, 21), mince ou en forme de plaque et disposée environ parallèlement au plan des feuilles, est notamment respectivement antérieure ou postérieure au dispositif respectif de transport d'évacuation (11, 12), en ce que le dispositif respectif de transport d'évacuation (11, 12), sa surface porteuse (32, 33) recevant les piles de feuilles ou encore son convoyeur n'est de préférence, vu en coupe transversale, monté et relié à un des entraînements de transport (38, 39) que sur un côté, et dépasse librement vers l'autre côté, et/ou en ce que le dispositif respectif de transport d'évacuation (11, 12), sa surface porteuse (32, 33) recevant les piles de feuilles ou encore son convoyeur dépasse librement en vis-à-vis d'un dispositif voisin de transport d'évacuation (12, 11) dépassant librement, afin de former entre eux une zone de remplacement pour des bandes transporteuses (34, 35), en ce qu'est notamment prévu un transport d'évacuation dans des directions opposées à partir d'au moins un poste de transfert (9, 10), ou encore le dispositif respectif de transport d'évacuation (11, 12) s'éloigne environ dans des directions opposées du dispositif de transport d'arrivée (8), formant ainsi un 〈〈 T 〉〉, et en ce que, de préférence, au moins un dispositif de transport d'évacuation (11, 12) est divisé afin de former des convoyeurs partiels assurant séparément le transport entre deux points de transfert voisins, en ce qu'au moins un dispositif de transport d'évacuation (11, 12) est divisé environ au milieu d'un poste de transfert (9, 10), ou encore en ce que le dispositif divisé de transport d'évacuation (11, 12) est affecté à la prise en charge directe de la pile respective de feuilles sur le dispositif de transport d'arrivée (8).

10. Dispositif de convoyage selon l'une des revendications précédentes, **caractérisé** en ce que le dispositif de transport d'arrivée (8) présente au moins un transporteur (16) pour réaliser un engagement de traction dans la région des bords avant des piles de feuilles, en ce que le dispositif de transport d'arrivée (8) présente notamment comme transporteurs (16) des pinces transporteuses pour engager la pipe respective de feuilles, en ce que le dispositif de transport d'arrivée (8) présente de préférence, pour le soutien de la pipe respective de feuilles, un transporteur (16) soutenant cette pile au moins sur le dessous, et/ou en ce que le transporteur respectif (16) est protégé contre les surcharges dans sa direction de déplacement respective, en ce que des moyens sont notamment prévus pour qu'une pile de feuilles traverse ou outrepasse au moins un poste de transfert (9) indépendamment de l'état de chargement de ce poste de transfert (9), et en ce que, de préférence, le dispositif de transport d'arrivée (8) peut être renvoyé au poste de délivrance (7) même en présence, dans la région de son parcours de retour, d'un poste de transfert (9, 10) chargé d'au moins une pile de feuilles.

11. Dispositif de convoyage selon l'une des revendications précédentes, **caractérisé** en ce que des postes de transfert voisins (9, 10) se trouvent à une distance mutuelle inférieure à l'étendue correspondante des piles de feuilles, en ce qu'est notamment prévu un bâti avec des passages (42, 43) pour des dispositifs distincts de transport d'évacuation (11, 12) qui se font suite dans la direction de transport d'arrivée (40), en ce que deux passages se faisant suite (42, 43) pour les dispositifs de transport d'évacuation (11, 12) sont de préférence prévus sur au moins un côté du bâti, dans la région d'une paroi (23) du bâti, et'ou en ce que le dispositif respectif de transport d'évacuation (11, 12) est prévu comme lieu d'empilage pour des piles de feuilles à superposer, en ce que la surface porteuse (32, 33) du poste de transfert respectif (9, 10) qui est prévue pour les piles de feuilles n'est notamment montée avec possibilité de relevage et d'abaissement que d'un côté, vu en coupe transversale, et en ce que, de préférence, la surface porteuse (32, 33) du poste de transfert respectif (9, 10) qui est prévue pour les piles de feuilles peut être relevée et abaissée indépendamment d'au moins une autre surface porteuse (33, 32).

12. Dispositif de convoyage selon l'une des revendications précédentes, **caractérisé** en ce que deux parties en vis-à-vis (44, 45) de la voie de transport (20, 21) dépassent librement en opposition mutuelle et s'imbriquent l'une dans l'autre ou aboutent l'une contre l'autre, en ce que deux parties de la voie de transport dépassantes en opposition mutuelle sont notamment rigidement reliées l'une à l'autre dans la position d'outrepassement, et/ou en ce qu'au moins une partie (44, 45) de la voie de transport (20, 21) peut être déplacée et bloquée en position au moyen d'un servomécanisme distinct, en ce qu'au moins une partie de passerelle (44), d'au moins une passerelle (20, 21) pour les piles de feuilles qui est associée à la voie de transport, forme notamment, dans au moins une position, une partie de la voie de transport (20, 21) qui précède le poste de transfert associé (9), et en ce que, de préférence, au moins une partie de passerelle (45) d'au moins une passerelle (20) forme, dans au moins une position, une partie de la voie de transport qui fait suite au poste de transfert associé (9) ou encore qui précède un poste de transfert consécutif (10).

13. Dispositif de convoyage selon l'une des revendications précédentes, **caractérisé** en ce qu'au moins une partie (44, 45) de la voie de transport formant la voie de transport entre le poste de délivrance (7) et un dispositif voisin de transport d'évacuation (11) est montée à translation dans des directions opposées sur des glissières (58) indépendamment d'au moins une autre partie (45, 44) de la voie de transport, en ce qu'au moins une partie (44, 45) de la voie de transport formant la voie de transport entre des dispositifs voisins de transport d'évacuation (11, 12) est notamment montée à translation dans des directions opposées sur des glissières indépendamment d'au moins une autre partie (45, 44) de la voie de transport, en ce que, de préférence, une partie de passerelle (44) peut être déployée télescopiquement depuis une partie de la voie de transport (20, 21) précédant un poste de transfert (9), et/ou en ce que sont prévus, pour au moins un poste de transfert (9, 10), des moyens pour soutenir une pile supplémentaire de feuilles sensiblement sans contact avec une pile de feuilles déposée dans ce poste, et ce pendant son transport d'arrivée et jusqu'à son alignement en recouvrement avec la pile de feuilles déposée, ainsi que pour superposer ces deux piles de feuilles en retirant le soutien, en ce que les moyens pour soutenir sensiblement sans contact la pile supplémentaire de feuilles qui sont prévus pour au moins un poste de transfert (10) sont notamment formés par des moyens pour transporter la pile de feuilles en outrepassant un poste de transfert (9) antérieur dans la direction de transport d'arrivée (40), et en ce que, de préférence, au moins une partie de passerelle (45) d'au moins une passerelle (20) pour les piles de feuilles peut être déplacée au-dessus des surfaces porteuses (32, 33) de deux postes de transfert voisins (9, 10).

14. Dispositif de convoyage selon l'une des revendications précédentes, **caractérisé** en ce qu'est prévue au moins une passerelle (20, 21) pour des piles de feuilles qui, dans une position d'outrepassement, peut être déplacée au moins partiellement au-dessus de la surface porteuse (32, 33) d'au moins un poste de transfert (9, 10), en ce qu'au moins une partie de passerelle (44) d'au moins une passerelle (20) pour les piles de feuilles peut notamment, en vue de l'outrepassement, être déplacée dans la direction de transport d'arrivée (40) dans une position d'outrepassement, en ce qu'est de préférence prévue au moins une passerelle (20, 21) pour les piles de feuilles qui peut être déplacée en va-et-vient environ parallèlement au plan des feuilles ou encore à la direction de transport d'arrivée (40), et/ou en ce qu'au moins une partie de passerelle (45) d'au moins une passerelle (20) pour les piles de feuilles peut, en vue de l'outrepassement, être déplacée à l'encontre de la direction de transport d'arrivée (40) dans une position d'outrepassement, en ce qu'au moins une partie de passerelle (45) d'au moins une passerelle (20) pour les piles de feuilles peut notamment être sélectivement déplacée, par deux extrémités de passerelle, au-dessus des surfaces porteuses (32, 33) de deux postes de transfert voisins (9, 10), et en ce que, de préférence, une partie de passerelle mobile (45) de la voie de transport située entre deux postes de transfert voisins (9, 10), dans chaque position finale, dépasse au-dessus d'un poste de transfert (9 ou 10) et libère l'autre.

15. Dispositif de convoyage selon l'une des revendications précédentes, **caractérisé** en ce que deux parties de passerelle en vis-à-vis (44, 45) d'au moins une passerelle (20) pour les piles de feuilles peuvent être déplacées en portée libre en opposition mutuelle au-dessus de la surface porteuse (32) d'un poste de transfert (9) pouvant être outrepassé, en ce que des moyens prévus pour au moins un poste de transfert (9, 10) pour soutenir une pile de feuilles présentent notamment au moins un bras de soutien (65) qui peut être déplacé, dans la direction de transport d'arrivée (40), essentiellement en portée libre au-dessus de la surface porteuse (32, 33) du poste de transfert respectif (9, 10), en ce qu'un bras de soutien (65) prévu pour le soutien de la pile de feuilles dans la région du poste de transfert respectif (9, 10) peut de préférence être déplacé au-dessus de la surface porteuse (33) sensiblement en synchronisme avec le dispositif de transport d'arrivée (8), et/ou en ce qu'un bras de soutien (65) prévu pour le soutien de la pile de feuilles dans la région du poste de transfert respectif (9, 10) peut, avant la libération de la pile de feuilles par le dispositif de transport d'arrivée (8), être retiré pour l'essentiel hors d'une zone située au-dessus d'une surface porteuse (33) pour la pile de feuilles, en ce que la surface porteuse d'au moins une passerelle (20, 21) pour les piles de feuilles présente notamment au moins une lacune (63, 64) pour l'engagement d'un transporteur (16) du dispositif de transport d'arrivée (8), et en ce que, de préférence, la surface porteuse d'au moins une passerelle (20, 21) pour les piles de feuilles présente au moins une lacune (63, 64) pour l'engagement d'un bec de pince inférieur d'un transporteur (16) conçu comme preneur agissant en traction sur les bords avant des piles de feuilles.
